# EUROPÄISCHE PATENTSCHRIFT

(11) **EP 2 717 972 B1**
(45) Veröffentlichungstag und Bekanntmachung des Hinweises auf die Patenterteilung: **16.01.2019**
(21) Anmeldenummer: 12725424.1
(22) Anmeldetag: 04.06.2012
(51) Int. Cl.: A62C 3/07, A62D 1/00

(54) **VERFAHREN ZUR BEKÄMPFUNG UND/ODER VORBEUGUNG EINES BRANDES EINER KLIMAANLAGE IN FAHRZEUGEN**
METHOD FOR CONTROLLING AND/OR PREVENTING A FIRE IN A VEHICLE AIR-CONDITIONING SYSTEM
PROCÉDÉ DESTINÉ À LUTTER CONTRE UN INCENDIE DÉCLENCHÉ PAR UN SYSTÈME DE CLIMATISATION DANS DES VÉHICULES ET/OU À PRÉVENIR CELUI-CI

(30) Priorität: 09.06.2011 DE 102011077312
(43) Veröffentlichungstag der Anmeldung: 16.04.2014
(73) Patentinhaber: Robert Bosch GmbH, 70442 Stuttgart (DE); SAMSUNG SDI CO., LTD., Yongin-si, Gyeonggi-do 446-577 (KR)
(72) Erfinder: WOEHRLE, Thomas, 70469 Stuttgart-Feuerbach (DE); LEUTHNER, Stephan, 71229 Leonberg (DE); KERN, Rainer, 70174 Stuttgart (DE)
(74) Vertreter: Bee, Joachim
(86) Internationale Anmeldenummer: PCT/EP2012/060458
(87) Internationale Veröffentlichungsnummer: WO 2012/168165

(56) Entgegenhaltungen:
- DE-A1-102009 035 908
- US-A1- 2010 003 578

## Beschreibung

Die vorliegende Erfindung betrifft ein Verfahren zur Bekämpfung und/oder Vorbeugung eines Brandes einer Klimaanlage in Fahrzeugen.

### Stand der Technik

Die meisten Neufahrzeuge weisen mittlerweile eine Klimaanlage auf, die häufig einen mit einem Kältemittel gefüllten Wärmeaustauscher umfasst. Herkömmliche Kältemittel stehen jedoch in Verdacht, klimaschädigend zu sein, und es gibt daher konkrete Bestrebungen für bestimmte Fahrzeugtypen einen europaweiten Standard für ein neues Kältemittel einzuführen. Das in diesem Zuge favorisierte Kältemittel 2,3,3,3-Tetrafluorprop-1-en (auch als R1234yf bezeichnet) ist laut Herstellerangaben signifikant klimafreundlicher. Ein Nachteil dieses Kältemittels ist jedoch seine Brennbarkeit. Zwar gilt R1234yf als nicht hoch entzündlich, jedoch ist es dennoch entflammbar. Bei einem Brand kann nach Herstellerangaben Fluorwasserstoff (HF) entstehen, eine äußerst toxische und hochkorrosive Verbindung.

Gängige Löschmittel, wie Wasser oder Kohlendioxid, sind nicht geeignet, Fluorwasserstoff zu binden oder zu neutralisieren.

DE 10 2009 035 908 A1 beschreibt den Einsatz eines Löschmittels zur Bekämpfung und/oder Vorbeugung eines Brandes von Lithiumionen-Sekundärbatterien. Das Löschmittel enthält eine Kalziumverbindung und gelbildendes Löschmitteladditiv.

### Offenbarung der Erfindung

Ein oder mehrere der geschilderten Probleme des Standes der Technik können mit Hilfe des erfindungsgemäßen Verfahrens behoben oder zumindest gemindert werden. Das Verfahren zur Bekämpfung und/oder Vorbeugung eines Brandes einer Klimaanlage in Fahrzeugen, die 2,3,3,3-Tetrafluorprop-1-en als Kältemittel enthält, zeichnet sich dadurch aus, dass zumindest die das Kältemittel enthaltenden Bestandteile der Klimaanlage (und gegebenenfalls daraus entstehende Brandprodukte) mit einem Löschmittel in Kontakt gebracht werden, welches eine wässrige Lösung oder Suspension einer Kalzium-haltigen Verbindung und eines gelbildenden Löschmitteladditivs enthält, wobei ein Gewichtsanteil des gelbindenden Löschmitteladditivs pro Volumen des Löschmittels im Bereich von 0,1 bis 3,0 % w/v liegt.

Der Erfindung liegt die Erkenntnis zugrunde, dass eine Kombination eines Kalziumhaltigen Additivs (in Form von Kalziumionen) und eines in der Regel polymeren Gelbildners in der Lage ist, im Falle eines Brandes entstehenden Fluorwasserstoff zu binden.

Ein Gewichtsanteil des gelbildenden Löschmitteladditivs pro Volumen des Löschmittels im Bereich von 0,1 bis 3,0 % w/v liegt, insbesondere 0,2 bis 2,0 % w/v, besonders bevorzugt 0,1 bis 1,0 % w/v (weight per volume, also Gewicht pro Volumen). Der maximale Gewichtsanteil des Gels soll sicherstellen, dass ein Aussalzen des Kalziumgehaltes durch das Gel vermieden wird. Die Anwesenheit des Gels als Additiv in der erfindungsgemäßen Löschmittelzusammensetzung hat gegenüber reinem Wasser den Vorteil, dass prinzipiell eine höhere Kühlleistung durch eine erheblich reduzierte Verdunstungsgeschwindigkeit des Wassers bewirkt wird. Gleichzeitig sorgt der Gelfilm auf dem Brandgut für Sauerstoffabschluss. Weiterhin ist bevorzugt, wenn ein Gewichtsanteil der kalziumhaltigen Verbindung pro Volumen des Löschmittels im Bereich von 1 bis 40 % w/v, insbesondere 10 bis 30 % w/v, besonders bevorzugt bei 20 % w/v liegt.

Für das Verfahren sind grundsätzlich alle wasserbeständigen Kalzium-haltigen Verbindungen geeignet. Besonders bevorzugt ist für die Kalzium-haltige Verbindung jedoch ein anorganisches Salz, wie insbesondere Kalziumchlorid (CaCl₂).

Ein weiterer Aspekt der Erfindung betrifft die Verwendung des zuvor beschriebenen Löschmittels, welches eine wässrige Lösung oder Suspension einer Kalzium-haltigen Verbindung und eines gelbildenden Löschmitteladditivs enthält, zur Bekämpfung und/oder Vorbeugung eines Brandes einer Klimaanlage in Fahrzeugen, die 2,3,3,3-Tetrafluorprop-1-en als Kältemittel enthält, wobei ein Gewichtsanteil des gelbindenden Löschmitteladditivs pro Volumen des Löschmittels im Bereich von 0,1 bis 3,0 % w/v liegt.

Das Löschmittel kann erst am Einsatzort oder bereits vorgemischt zur Anwendung kommen. Geeignete Dosierer und Vorrichtungen zur Gelabgabe sind aus dem Stand der Technik hinreichend bekannt.

Als Gebildner können Wasser absorbierende Polymere Einsatz finden. Beispiele umfassen das unter dem Handelsnamen Firesorb erhältliche Produkt der Firma Evonik sowie das unter dem Handelsnamen Prevento erhältliche Produkt der Firma BASF.

### Ausführungsbeispiel

500 ml 2,3,3,3-Tetrafluorprop-1-en (HFO-1234yf der Firma Honeywell) werden in einer Glaswanne entzündet und anschließend gelöscht mit
a) reinem Wasser
b) einer wässrig basierten Gellösung von 10 % Kalziumchlorid (w/v) und 1 % Prevento (w/v).

Im Vergleichsversuch a) konnte der Brand gelöscht werden, jedoch wurde im Löschwasser Fluorid nachgewiesen. Bei Einsatz des erfindungsgemäßen Löschmittels gemäß Versuch b) konnte der Brand zum einen schneller gelöscht werden und zum anderen ließ sich im Löschwasser kein freies Fluorid mehr nachweisen. Beim Brand entstehender Fluorwasserstoff wurde als schwer löslicher Niederschlag in Form von Kalziumfluorid (CaF₂) abgebunden.

Analoge Ergebnisse ließen sich mit dem Gelbildner Firesorb erzielen.

## Patentansprüche

1. Verfahren zur Bekämpfung und/oder Vorbeugung eines Brandes einer Klimaanlage in Fahrzeugen, die 2,3,3,3-Tetrafluorprop-1-en als Kältemittel enthält, **dadurch gekennzeichnet, dass** zumindest die das Kältemittel enthaltenden Bestandteile der Klimaanlage mit einem Löschmittel in Kontakt gebracht werden, welches eine wässrige Lösung oder Suspension einer Kalzium-haltigen Verbindung und eines gelbildenden Löschmitteladditivs enthält, wobei ein Gewichtsanteil des gelbildenden Löschmitteladditivs pro Volumen des Löschmittels im Bereich von 0,1 bis 3,0 % w/v liegt.

2. Verfahren nach Anspruch 1, bei dem ein Gewichtsanteil des gelbildenden Löschmitteladditivs pro Volumen des Löschmittels im Bereich von 0,2 bis 2,0 % w/v liegt.

3. Verfahren nach einem der vorhergehenden Ansprüche, bei dem ein Gewichtsanteil der Kalzium-haltigen Verbindung pro Volumen des Löschmittels im Bereich von 1 % bis 40 % w/v liegt.

4. Verfahren nach einem der vorhergehenden Ansprüche, bei dem die Kalzium-haltige Verbindung ein anorganisches Salz ist.

5. Verfahren nach Anspruch 4, bei dem die Kalzium-haltige Verbindung Kalziumchlorid ist.

6. Verwendung eines Löschmittels, welches eine wässrige Lösung oder Suspension einer Kalzium-haltigen Verbindung und eines gelbildenden Löschmitteladditivs enthält, zur Bekämpfung und/oder Vorbeugung eines Brandes einer Klimaanlage in Fahrzeugen, die 2,3,3,3-Tetrafluorprop-1-en als Kältemittel enthält, wobei ein Gewichtsanteil des gelbildenden Löschmitteladditivs pro Volumen des Löschmittels im Bereich von 0,1 bis 3,0 % w/v liegt.

7. Verwendung nach Anspruch 6, bei der ein Gewichtsanteil der Kalziumhaltigen Verbindung pro Volumen des Löschmittels im Bereich von 1 % bis 40 % w/v liegt.

8. Verwendung nach einem der Ansprüche 6 bis 7, bei der die Kalzium-haltige Verbindung ein anorganisches Salz ist.

## Claims

1. Method for controlling and/or preventing a fire in a vehicle air-conditioning system containing 2,3,3,3-tetrafluoro-1-propene as refrigerant, **characterized in that** at least the constituents of the air-conditioning system which contain the refrigerant are brought into contact with an extinguishant which contains an aqueous solution or suspension of a calcium-containing compound and of a gel-forming extinguishant additive, wherein a weight fraction of gel-forming extinguishant additive per volume of extinguishant is in the range from 0.1 to 3.0% w/v.

2. Method according to Claim 1 wherein a weight fraction of gel-forming extinguishant additive per volume of extinguishant is in the range from 0.2 to 2.0% w/v.

3. Method according to either preceding claim wherein a weight fraction of calcium-containing compound per volume of extinguishant is in the range from 1% to 40% w/v.

4. Method according to any preceding claim wherein the calcium-containing compound is an inorganic salt.

5. Method according to Claim 4 wherein the calcium-containing compound is calcium chloride.

6. Use of an extinguishant which contains an aqueous solution or suspension of a calcium-containing compound and of a gel-forming extinguishant additive, for controlling and/or preventing a fire in a vehicle air-conditioning system containing 2,3,3,3-tetrafluoro-1-propene as refrigerant, wherein a weight fraction of gel-forming extinguishant additive per volume of extinguishant is in the range from 0.1 to 3.0% w/v.

7. Use according to Claim 6 wherein a weight fraction of calcium-containing compound per volume of extinguishant is in the range from 1% to 40% w/v.

8. Use according to either of Claims 6 and 7 wherein the calcium-containing compound is an inorganic salt.

## Revendications

1. Procédé de lutte contre et/ou de prévention d'un incendie d'une installation de climatisation dans des véhicules, qui contient du 2,3,3,3-tétrafluoroprop-1-ène en tant qu'agent réfrigérant, **caractérisé en ce qu'**au moins les constituants contenant l'agent réfrigérant de l'installation de climatisation sont mis en contact avec un agent d'extinction, qui contient une solution ou suspension aqueuse d'un composé contenant du calcium et d'un additif d'agent d'extinction gélifiant, une proportion en poids de l'additif d'agent d'extinction gélifiant par volume de l'agent d'extinction se situant dans la plage allant de 0,1 à 3,0 % m/v.

2. Procédé selon la revendication 1, selon lequel une proportion en poids de l'additif d'agent d'extinction gélifiant par volume de l'agent d'extinction se situe dans la plage allant de 0,2 à 2,0 % m/v.

3. Procédé selon l'une quelconque des revendications précédentes, selon lequel une proportion en poids du composé contenant du calcium par volume de l'agent d'extinction se situe dans la plage allant de 1 % à 40 % m/v.

4. Procédé selon l'une quelconque des revendications précédentes, selon lequel le composé contenant du calcium est un sel inorganique.

5. Procédé selon la revendication 4, selon lequel le composé contenant du calcium est le chlorure de calcium.

6. Utilisation d'un agent d'extinction, qui contient une solution ou suspension aqueuse d'un composé contenant du calcium et d'un additif d'agent d'extinction gélifiant, pour lutter contre et/ou prévenir un incendie d'une installation de climatisation dans des véhicules, qui contient du 2,3,3,3-tétrafluoroprop-1-ène en tant qu'agent réfrigérant, une proportion en poids de l'additif d'agent d'extinction gélifiant par volume de l'agent d'extinction se situant dans la plage allant de 0,1 à 3,0 % m/v.

7. Utilisation selon la revendication 6, selon laquelle la proportion en poids du composé contenant du calcium par volume de l'agent d'extinction se situe dans la plage allant de 1 % à 40 % m/v.

8. Utilisation selon l'une quelconque des revendications 6 à 7, selon laquelle le composé contenant du calcium est un sel inorganique.
